# EUROPÄISCHE PATENTSCHRIFT

(11) **EP 1 380 714 B1**
(45) Veröffentlichungstag und Bekanntmachung des Hinweises auf die Patenterteilung: **10.02.2010**
(21) Anmeldenummer: 03011871.5
(22) Anmeldetag: 27.05.2003
(51) Int. Cl.: E05B 47/06, E05B 9/04, G05G 5/00

(54) **Schliesszylinder mit einem Sperrmechanismus**
Cylinder lock with a blocking device
Serrure cylindrique avec dispositif de blocage

(30) Priorität: 10.07.2002 DE 10230953
(43) Veröffentlichungstag der Anmeldung: 14.01.2004
(73) Patentinhaber: Aug. Winkhaus GmbH & Co. KG, 48291 Telgte (DE)
(72) Erfinder: Hartmann, Gernot, 48159 Münster (DE); Bickert, Peter, 48291 Telgte (DE)

(56) Entgegenhaltungen:
- EP-A- 0 312 123
- EP-A- 0 668 422
- EP-A- 1 148 189
- DE-A1- 3 208 818
- DE-A1- 19 617 151
- US-A- 5 826 450
- PATENT ABSTRACTS OF JAPAN Bd. 018, Nr. 323 (M-1624), 20. Juni 1994 (1994-06-20) & JP 06 073930 A (KOKUSAI GIJUTSU KAIHATSU KK), 15. März 1994 (1994-03-15)

## Beschreibung

Die Erfindung betrifft einen Schließzylinder mit einem Sperrmechanismus zum wahlweisen Blockieren oder Freigeben eines in einem Gehäuse angeordneten beweglichen Kerns, mit einem in den Bewegungsbereich des Kerns geführten Sperrriegel, mit einer zur Vorspannung des Sperrriegels in die den Kern blockierende Richtung vorgesehenen Sperrfeder, mit einem Aktor zur Halterung des Sperrriegels, wobei die Bewegungsrichtungen des Sperrriegels und des Aktors im Wesentlichen quer zueinander verlaufen, und mit einer Steuerelektronik zur Ansteuerung des Aktors, wobei der Aktor mit seinem dem Sperrriegel abgewandten Ende in dem Gehäuse befestigt ist und der Aktor zur Halterung des Sperrriegels durch Festklemmen in der die Bewegung des Kerns freigebenden Stellung und zur Freigabe der Bewegung des Sperrriegels in die die Bewegung des Kerns blockierende Stellung ausgebildet ist.

Aus der EP 0 668 422 A1 ist ein Sperrmechanismus bekannt geworden, bei dem in der freigebenden Stellung des Kerns ein Blockierelement von einem Elektromagneten in einem Gehäuse gehalten ist. Das Blockierelement ist in Richtung des Kerns vorgespannt. Der Elektromagnet bewegt einen Stift, der in eine Ringnut des Blockierelementes eindringt.

Ein solcher Schließzylinder mit einem Sperrmechanismus ist beispielsweise aus der DE 32 08 818 C2 bekannt. Hierbei ist der Sperrriegel stiftförmig gestaltet und ragt in schräg zur Mantelfläche auslaufende Kalotten des Kerns hinein. Eine Lagerachse des Aktors und der Sperrriegel sind parallel angeordnet, so dass bei einer Ansteuerung des piezoelektrischen Elements der Aktor in eine Sperrausnehmung des Sperrriegels eingedrückt wird. Eine Rückholfeder zieht den Aktor wieder aus der Ausnehmung heraus. Zum Blockieren der Bewegung des Kerns muss das piezoelektrische Element permanent angesteuert werden, um den Aktor in der Sperrausnehmung des Sperrriegels zu halten. Bei einer vorgesehenen Freigabe des Sperrmechanismus unterbleibt die Ansteuerung, so dass der Aktor von der Rückholfeder aus der Sperrausnehmung des Sperrriegels herausbewegt wird. In einer alternativen Ausführungsform ist das piezoelektrische Element der Sperrfeder gegenüberstehend angeordnet und bewegt damit eine bauliche Einheit aus Aktor und Sperrriegel gegen die Kraft der Sperrfeder.

Nachteilig bei dem bekannten Sperrmechanismus ist, dass der Aktor entweder der Sperrfeder oder einer eigenen Rückholfeder gegenüberstehend angeordnet ist, so dass bei einer Freigabe der Bewegung des Kerns der Aktor gegen die Kraft zumindest einer Feder bewegt werden muss. Dies führt zu einem hohen Energieverbrauch des Sperrmechanismus. Weiterhin erfordert die ständige Bereitschaft der Steuerelektronik und eine ständige Ansteuerung des piezoelektrischen Elements einen sehr hohen Energieverbrauch. Da solche Sperrmechanismen häufig in Eingangstüren von Gewerbe- oder Wohnräumen eingesetzt werden und eine längere Zeitspanne ohne Stromzufuhr funktionstüchtig sein sollen, ist ein hoher Energieverbrauch jedoch sehr störend.

Weiterhin ist aus der DE 196 17 151 A1 eine Zuhalteeinrichtung bekannt, bei der ein Schließblech oder ein Riegel den Aktor aufweist. Der Aktor kann beispielsweise ein piezoelektrisches Element, einen magnetostriktiven Aktor oder einen Shape-Memory-Aktor aufweisen und drückt einen Hebel gegen die Kraft einer Feder gegen ein Profil. Auch bei dieser Zuhalteeinrichtung führt die Bewegung des Aktors gegen die Kraft der Feder zu einer sehr hohen Stromaufnahme.

Der Erfindung liegt das Problem zugrunde, einen Schließzylinder mit einem Sperrmechanismus der eingangs genannten Art so zu gestalten, dass er einen besonders geringen Energieverbrauch aufweist.

Dieses Problem wird erfindungsgemäß dadurch gelöst, dass der Aktor zumindest bereichsweise als Piezobieger oder als magnetostriktives Element ausgebildet ist und dass der Sperrriegel beim Einführen eines Schlüssels in einen Schließkanal oder beim anfänglichen Drehen des Kerns verlagerbar ist und eine in den Bewegungsbereich des Aktors ragende Unebenheit zur Bewegung des Aktors aufweist, dass der Aktor ein bei seiner Bewegung einen Impuls erzeugendes, vorzugsweise piezoelektrisches Element hat und dass die Steuerelektronik durch den durch die Bewegung des Aktors erzeugten Impuls aktivierbar ist.

Durch diese Gestaltung des erfindungsgemäßen Schließzylinders kann sich der Aktor frei und damit ohne Behinderung einer Feder bewegen. Der Energiebedarf zur Bewegung des Aktors ist daher besonders gering. Weiterhin wird dank der Erfindung der Aktor nur dann angesteuert, wenn eine Freigabe des Sperrmechanismus erfolgen soll. Da der Kern in der Regel die überwiegende Zeit in der blockierten Stellung verbleiben soll, führt dies zu einer starken Verringerung des Energiebedarfs. Auf die auf dem Sperrriegel angeordnete Sperrausnehmung lässt sich verzichten, da der Sperrriegel durch Klemmkräfte gehalten wird. Hierdurch wird der Weg, den der Aktor zwischen der die Bewegung des Kerns sperrenden Stellung und der die Bewegung des Kerns freigebenden Stellung zurücklegen muss, besonders klein gehalten. Dies führt zu einer weiteren Verringerung des Energiebedarfs des Aktors. Die Einklemmung des Sperrriegels durch den Aktor in die die Bewegung des Kerns freigebende Stellung führt zudem zu sehr geringen Haltekräften des Sperrriegels. Vorzugsweise wird der Sperrriegel zwischen einem einzigen Aktor und dem Gehäuse eingeklemmt. Durch diese erfindungsgemäße Gestaltung wird ein Impuls des Elements des Aktors genutzt, um die Steuerelektronik von einem Zustand ohne oder mit sehr geringem Stromverbrauch in einen Zustand zu schalten, in dem eine Schließberechtigung des in den Schließkanal eingeführten Schlüssels erfasst wird. Der Einsatz des piezoelektrischen Elements hat den Vorteil, dass der Aktor einen besonders geringen Strombedarf hat und kostengünstig herstellbar ist.

Der erfindungsgemäße Schließzylinder erfordert einen besonders geringen Bauraum, wenn der Aktor plattenförmig gestaltet und mit seinem von dem Sperrriegel abgewandten Ende in dem Gehäuse befestigt ist und wenn ein freies Ende des Aktors gegen den Sperrriegel in seiner die Bewegung des Kerns freigebenden Stellung ausgerichtet ist. Hierdurch lässt sich der Sperrmechanismus besonders einfach in einem Profilschließzylinder anordnen.

Zur Verringerung der Anzahl der Bauteile des erfindungsgemäßen Schließzylinders trägt es bei, wenn das piezoelektrische Element plattenförmig gestaltet ist und im Wesentlichen den Aktor bildet.

Ein Klemmen des Sperrriegels oder dessen Verhaken mit dem Aktor lässt sich gemäß einer anderen vorteilhaften Weiterbildung der Erfindung einfach vermeiden, wenn die Steuerelektronik bei einer vorgesehenen Blockierung des Kerns zur umgekehrten Ansteuerung des Aktors zur Freigabe der Bewegung des Sperrriegels ausgebildet ist.

Die auf dem Sperrriegel angeordneten Unebenheiten erfordern einen besonders geringen konstruktiven Aufwand, wenn die Mantelfläche des Sperrriegels bauchig oder gewellt ist.

Die zum Haltern des Sperrriegels erforderliche Klemmkraft lässt sich gemäß einer anderen vorteilhaften Weiterbildung der Erfindung einfach einstellen, wenn auf der dem Aktor gegenüberliegenden Seite des Sperrriegels ein Stellelement zur Einstellung der Position des Sperrriegels gegenüber dem Aktor angeordnet ist.

Eine zuverlässige Verriegelung oder Freigabe des erfindungsgemäßen Schließzylinders lässt sich einfach sicherstellen, wenn die Sperrfeder ein Stellelement zur Einstellung der Vorspannkraft des Sperrriegels hat. Vorzugsweise ist das Stellelement als in einen den Sperrriegel aufnehmenden Kanal eingedrehte Madenschraube oder eine darin eingepresste Kugel ausgebildet.

Hohe Haltekräfte des Sperrriegels bei einem besonders geringen Energiebedarf des Aktors lassen sich gemäß einer anderen vorteilhaften Weiterbildung der Erfindung einfach erzeugen, wenn zumindest ein Reibbelag an der Mantelfläche des Sperrriegels und/oder des Aktors und/oder einer Führung des Sperrriegels vorgesehen ist. Der Reibbelag ist vorzugsweise als Beschichtung des entsprechenden Bauteils ausgebildet.

Die Montage des erfindungsgemäßen Schließzylinders gestaltet sich besonders einfach, wenn das Gehäuse eine in eine Stufenbohrung übergehende Tasche aufweist und wenn in der Stufenbohrung der Sperrriegel geführt und in der Tasche der Aktor angeordnet ist. Durch diese Gestaltung kann zudem der Sperrriegel durch einen Absatz der Stufenbohrung vor einem Herausfallen gesichert werden.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: einen Längsschnitt durch einen erfindungsgemäßen Schließzylinder mit einem Sperrmechanismus,
- Fig.2: einen vergrößerten Querschnitt durch den Schließzylinder aus Figur 1 entlang der Linie II - II,
- Fig.3: einen erfindungsgemäßen Schließzylinder im Querschnitt in einer weiteren Ausführungsform des Sperrmechanismus.

Figur 1 zeigt einen von zwei Seiten entriegelbaren Schließzylinder mit einem Gehäuse 1 und mit einem darin drehbar angeordneten Kern 2. Der Kern 2 hat in seinem mittleren Bereich einen Schließbart 3 und in seinen Enden jeweils einen Schließkanal 4, 5 zum Einführen eines nicht dargestellten Schlüssels. Die Schließkanäle 4, 5 weisen einen runden Querschnitt auf. Zur Übertragung einer Drehbewegung des Schlüssels auf den Kern 2 sind an den Stirnseiten des Kerns 2 jeweils Mitnehmer 6, 7 angeordnet. Die Mitnehmer 6, 7 dienen zur Erzeugung eines Formschlusses mit einer ebenfalls nicht dargestellten Reide des Schlüssels. Der Schließzylinder hat einen elektronisch aktivierbaren Sperrmechanismus 8 mit jeweils nahe der Stirnseiten des Gehäuses 1 angeordneten Codeempfängern 9, 10. Der Sperrmechanismus 8 hat einen Aktor 11 und einen von einer Sperrfeder 12 in Richtung des Kerns 2 vorgespannten Sperrriegel 13. Der Aktor 11 weist ein plattenförmiges piezoelektrisches Element 14 auf. Das piezoelektrische Element 14 ist mit seinem dem Sperrriegel 13 abgewandten Ende in dem Gehäuse 1 befestigt und übergreift einen mit gewellt ausgebildeten Unebenheiten 15 versehenen Abschnitt des Sperrriegels 13. Eine Steuerelektronik 16 empfängt die Signale der Codeempfänger 9, 10 und des piezoelektrischen Elements 14 und steuert den Aktor 11 an. Zur Stromversorgung der Steuerelektronik 16 und des Aktors 11 ist in dem Gehäuse 1 eine Batterie 17 angeordnet. In dem Kern 2 ist ein Schieber 21 zur Übertragung einer axialen Bewegung eines in einen der Schließkanäle 4, 5 eingeführten Schlüssels angeordnet. Der Schieber 21 weist im Bereich des Sperrriegels 13 Rampen 18 auf, welche einem als Kugel ausgebildeten Verdrängungselement 19 gegenüberstehen. In der eingezeichneten Grundstellung befindet sich der Sperrriegel 13 im Bewegungsbereich des Kerns 2 und blockiert damit dessen Bewegung. Der Aktor 11 und die Steuerelektronik 16 sind in einer Tasche 20 des Gehäuses angeordnet. Der Sperrriegel 13 ist längsverschieblich in einer Stufenbohrung 22 geführt.

Bei einem Einführen des Schlüssels in einen der Schließkanäle 4, 5 wird der Schieber 21 bewegt und drückt mit den Rampen 18 das Verdrängungselement 19 nach unten. Dabei wird der Sperrriegel 13 ebenfalls nach unten gedrückt, bis er aus dem Bewegungsbereich des Kerns 2 herausgelangt. Zur Verdeutlichung sind die Bewegungen des Schiebers 21 und des Sperrriegels 13 in der Zeichnung mit Pfeilen gekennzeichnet. Mit dem Einführen des Schlüssels in einen der Schließkanäle 4, 5 erfassen die Codeempfänger 9, 10 Signale von Transpondern des Schlüssels und leiten diese zu der Steuerelektronik 16. Die Steuerelektronik 16 ermittelt aus den Signalen des Transponders, ob der Schlüssel berechtigt ist, den Schließzylinder zu entriegeln. Bei Vorliegen einer Berechtigung steuert die Steuerelektronik 16 das piezoelektrische Element 14 des Aktors 11 an, wodurch der Aktor 11 gegen den Sperrriegel 13 gedrückt wird. Hierdurch wird der Sperrriegel 13 in seiner außerhalb des Bewegungsbereichs des Kerns 2 befindlichen Lage gehalten. Bei fehlender Berechtigung unterbleibt die Ansteuerung des piezoelektrischen Elements 14 des Aktors 11 oder dieser wird in umgekehrter Weise angesteuert, so dass sich der Aktor 11 von dem Sperrriegel 13 wegbewegt. Damit wird der Sperrriegel 13 von der Kraft der Sperrfeder 12 wieder in Richtung Kern 2 gedrückt.

Figur 2 zeigt den Schließzylinder aus Figur 1 in einer Schnittdarstellung entlang der Linie II - II. Hierbei sind die Bewegungen des Aktors 11 mit Pfeilen gekennzeichnet. Bei einer Ansteuerung des piezoelektrischen Elements 14 wird der Aktor 11 gegen den Sperrriegel 13 gedrückt und hält diesen kraftschlüssig in seiner außerhalb des Bewegungsbereichs des Kerns 1 befindlichen Lage. Bei einer ausbleibenden Ansteuerung des piezoelektrischen Elements 14 reicht ein Kraftschluss zwischen dem Aktor 11 und dem Sperrriegel 13 nicht mehr aus, um diesen gegen die Kraft der Sperrfeder 12 zu halten. Dies führt dazu, dass der Sperrriegel 13 bei einem Drehen des Kerns 2 durch die Kraft der Sperrfeder 12 in neben dem Verdrängungselement 19 angeordnete Taschen 23, 24 gedrückt wird. Damit wird eine weitere Bewegung des Kerns 2 blockiert.

Wenn der Schlüssel in den Schließkanal 4, 5 eingeführt und damit der Sperrriegel 13 aus dem Bewegungsbereich des Kerns 2 herausbewegt wird, führt die Unebenheit 15 des gewellten Abschnitts dazu, dass das piezoelektrische Element 14 geringfügig bewegt wird. Eine Bewegung des piezoelektrischen Elements 14 führt zu einem elektrischen Signal, welches von der Steuerelektronik 16 empfangen wird. Die Steuerelektronik 16 wird durch dieses Signal aktiviert und schaltet die Codeempfänger 9, 10 auf Empfangsbereitschaft. Dies führt zu einem besonders geringen Energieverbrauch der Steuerelektronik 16. Weiterhin zeigt Figur 2, dass die Vorspannung des Sperrriegels 13 gegen den Aktor 11 und die Vorspannung der Sperrfeder 12 mittels Stellelementen 25, 26 einstellbar sind. Die Stellelemente 25, 26 sind hier als Stiftschrauben ausgebildet.

Figur 3 zeigt eine weitere Ausführungsform des Schließzylinders im Querschnitt durch einen Sperrmechanismus 27, welche sich von denen aus den Figuren 1 und 2 vor allem dadurch unterscheidet, dass eine Unebenheit 28 eines Sperrriegels 29 ballig gestaltet ist. Weiterhin ist ein Stellelement 30 zur Einstellung der Vorspannkraft der auf den Sperrriegel 29 einwirkenden Sperrfeder 31 als in die Stufenbohrung 22 eingepresste Kugel ausgebildet. Ein Kern 32 des Schließzylinders weist eine zwischen zwei Taschen 33 angeordnete Hohlkehle 34 zur Aufnahme des freien Endes des Sperrriegels 29 auf. Bei einem anfänglichen Drehen des Kerns 32 wird der Sperrriegel 29 aus dem Bewegungsbereich des Kerns 32 herausgedrückt und bewegt das piezoelektrische Element 14, welches wie zu der Ausführungsform des Schließzylinders nach den Figuren 1 und 2 ein Signal zur Aktivierung der Steuerelektronik 16 liefert. Eine ausbleibende Ansteuerung des Aktors 11 führt dazu, dass der Sperrriegel 29 bei einem weiteren Drehen in die Taschen 33 des Kerns 32 gelangt und dessen Weiterbewegung blockiert. Die Funktion des Sperrmechanismus 27 gestaltet sich wie zu den Ausführungsformen nach den Figuren 1 und 2 beschrieben. Der Aktor 11 weist einen Reibbelag 35 auf.

## Patentansprüche

1. Schließzylinder mit einem Sperrmechanismus (8) zum wahlweisen Blockieren oder Freigeben eines in einem Gehäuse (1) angeordneten beweglichen Kerns (2), mit einem in den Bewegungsbereich des Kerns (2) geführten Sperrriegel (13, 29), mit einer zur Vorspannung des Sperrriegels (13, 29) in die den Kern (2) blockierende Richtung vorgesehenen Sperrfeder (12), mit einem Aktor (11) zur Halterung des Sperrriegels (13, 29), wobei die Bewegungsrichtungen des Sperrriegels (13, 29) und des Aktors (11) im Wesentlichen quer zueinander verlaufen, und mit einer Steuerelektronik (16) zur Ansteuerung des Aktors (11), wobei der Aktor (11) mit seinem dem Sperrriegel (13, 29) abgewandten Ende in dem Gehäuse (1) befestigt ist und der Aktor (11) zur Halterung des Sperrriegels (13, 29) durch Festklemmen in der die Bewegung des Kerns (2) freigebenden Stellung und zur Freigabe der Bewegung des Sperriegels (13, 29) in die die Bewegung des Kerns (2) blockierende Stellung ausgebildet ist, **dadurch gekennzeichnet, dass** der Aktor (11) zumindest bereichsweise als Piezobieger oder als magnetostriktives Element ausgebildet ist und dass der Sperrriegel (13, 29) beim Einführen eines Schlüssels in einen Schließkanal (4, 5) oder beim anfänglichen Drehen des Kerns (32) verlagerbar ist und eine in den Bewegungsbereich des Aktors (11) ragende Unebenheit (15, 28) zur Bewegung des Aktors (11) aufweist, dass der Aktor (11) ein bei seiner Bewegung einen Impuls erzeugendes, vorzugsweise piezoelektrisches Element (14) hat und dass die Steuerelektronik (16) durch den durch die Bewegung des Aktors (11) erzeugten Impuls aktivierbar ist.

2. Schließzylinder mit einem Sperrmechanismus nach Anspruch 1, **dadurch gekennzeichnet, dass** der Aktor (11) plattenförmig gestaltet und mit seinem von dem Sperrriegel (13, 29) abgewandten Ende in dem Gehäuse (1) befestigt ist und dass ein freies Ende des Aktors (11) gegen den Sperrriegel (13, 29) in seiner die Bewegung des Kerns (2, 32) freigebenden Stellung ausgerichtet ist.

3. Schließzylinder mit einem Sperrmechanismus nach Anspruch 1 oder 2, **dadurch gekennzeichnet, dass** das piezoelektrische Element (14) plattenförmig gestaltet ist und im Wesentlichen den Aktor (11) bildet.

4. Schließzylinder mit einem Sperrmechanismus nach zumindest einem der vorhergehenden Ansprüche, **dadurch gekennzeichnet, dass** die Steuerelektronik (16) bei einer vorgesehenen Blockierung des Kerns (2, 32) zur umgekehrten Ansteuerung und Auslenkung des Aktors (11) zur Freigabe der Bewegung des Sperrriegels (13, 29) ausgebildet ist.

5. Schließzylinder mit einem Sperrmechanismus nach zumindest einem der vorhergehenden Ansprüche, **dadurch gekennzeichnet, dass** die Mantelfläche des Sperrriegels (13, 29) bauchig oder gewellt ist.

6. Schließzylinder mit einem Sperrmechanismus nach zumindest einem der vorhergehenden Ansprüche, **dadurch gekennzeichnet, dass** ein Stellelement (25) zur Einstellung der Position des Sperrriegels (13, 29) gegenüber dem Aktor (11) vorhanden ist.

7. Schließzylinder mit einem Sperrmechanismus nach zumindest einem der vorhergehenden Ansprüche, **dadurch gekennzeichnet, dass** die Sperrfeder (12, 31) ein Stellelement (26, 30) zur Einstellung der Vorspannkraft des Sperrriegels (13, 29) hat.

8. Schließzylinder mit einem Sperrmechanismus nach zumindest einem der vorhergehenden Ansprüche, **dadurch gekennzeichnet, dass** zumindest ein Reibbelag (35) an der Mantelfläche des Sperrriegels (13, 29) und/oder des Aktors (11) und/oder einer Führung des Sperrriegels (13, 29) vorgesehen ist.

9. Schließzylinder mit einem Sperrmechanismus nach zumindest einem der vorhergehenden Ansprüche, **dadurch gekennzeichnet, dass** das Gehäuse (1) eine in eine Stufenbohrung (22) übergehende Tasche (20) aufweist und dass in der Stufenbohrung (22) der Sperrriegel (13, 29) geführt und in der Tasche (20) der Aktor (11) angeordnet ist.

## Claims

1. Lock cylinder comprising a locking mechanism (8) for selectively blocking or releasing a core (2) arranged movably in a housing (1), comprising a locking bolt (13, 29) which is guided into the movement region of the core (2), comprising a locking spring (12) provided for biasing the locking bolt (13, 29) in the direction blocking the core (2), comprising an actuator (11) for holding the locking bolt (13, 29), the directions of movement of the locking bolt (13, 29) and of the actuator (11) extending substantially perpendicular to one another, and comprising control electronics (16) for activating the actuator (11), the end of the actuator (11) remote from the locking bolt (13, 29) being fastened in the housing (1) and the actuator (11) being formed so as to hold the locking bolt (13, 29) by clamping in the position releasing the movement of the core (2) and to release the movement of the locking bolt (13, 29) into the position blocking the movement of the core (2), **characterised in that** the actuator (11) is formed at least in regions as a piezo bender or as a magnetostrictive member, and **in that** the locking bolt (13, 29) is displaceable upon the introduction of a key into a locking channel (4, 5) or upon the initial rotation of the core (32) and comprises an unevenness (15, 28) projecting into the movement region of the actuator (11) for moving the actuator (11), **in that** the actuator (11) has a preferably piezoelectric member (14) which generates a pulse when it moves, and **in that** the control electronics (16) can be activated by the pulse generated by the movement of the actuator (11).

2. Lock cylinder comprising a locking mechanism according to claim 1, **characterised in that** the actuator (11) is plate-shaped and the end thereof remote from the locking bolt (13, 29) is fastened in the housing (1), and **in that** a free end of the actuator (11) is oriented against the locking bolt (13, 29) in the position thereof releasing the movement of the core (2, 32).

3. Lock cylinder comprising a locking mechanism according to either claim 1 or claim 2, **characterised in that** the piezoelectric member (14) is plate-shaped and basically forms the actuator (11).

4. Lock cylinder comprising a locking mechanism according to at least one of the preceding claims, **characterised in that** the control electronics (16) are formed for reverse activation and deflection of the actuator (11) to release the movement of the locking bolt (13, 29) when the core (2, 32) is blocked.

5. Lock cylinder comprising a locking mechanism according to at least one of the preceding claims, **characterised in that** the lateral surface of the locking bolt (13, 29) is bulged or wavy.

6. Lock cylinder comprising a locking mechanism according to at least one of the preceding claims, **characterised in that** there is an adjustment member (25) for adjusting the position of the locking bolt (13, 29) relative to the actuator (11).

7. Lock cylinder comprising a locking mechanism according to at least one of the preceding claims, **characterised in that** the locking spring (12, 31) has an adjustment member (26, 30) for adjusting the biasing force of the locking bolt (13, 29).

8. Lock cylinder comprising a locking mechanism according to at least one of the preceding claims, **characterised in that** at least one friction lining (35) is provided on the lateral surface of the locking bolt (13, 29) and/or of the actuator (11) and/or of a guide for the locking bolt (13, 29).

9. Lock cylinder comprising a locking mechanism according to at least one of the preceding claims, **characterised in that** the housing (1) comprises a recess (20) transitioning into a stepped hole (22), and **in that** the locking bolt (13, 29) is guided in the stepped hole (22) and the actuator (11) is arranged in the recess (20).

## Revendications

1. Cylindre de serrure comprenant un mécanisme de verrouillage (8) destiné au choix à bloquer ou libérer une âme (2) mobile disposée dans un boîtier (1), comprenant un verrou (13, 29) guidé dans la zone de déplacement de l'âme (2), comprenant un ressort de verrouillage (12) prévu pour précontraindre le verrou (13, 29) dans la direction bloquant l'âme (2), comprenant un actionneur (11) destiné à retenir le verrou (13, 29), les directions de déplacement du verrou (13, 29) et de l'actionneur (11) s'étendant sensiblement transversalement l'une à l'autre, et comprenant un équipement électronique de commande (16) destiné à commander l'actionneur (11), l'actionneur (11) étant fixé dans le boîtier (1) par son extrémité opposée au verrou (13, 29) et l'actionneur (11) étant conçu pour retenir le verrou (13, 29) par serrage dans la position libérant le déplacement de l'âme (2) et pour libérer le déplacement du verrou (13, 29) dans la position bloquant le déplacement de l'âme (2), **caractérisé en ce que** l'actionneur (11) est conçu au moins par endroits comme un translateur piézoélectrique à flexion ou comme un élément magnétostrictif et **en ce que** le verrou (13, 29) peut être déplacé lorsqu'une clé est introduite dans un canal de serrure (4, 5) ou lorsque l'âme (32) commence à tourner et comprend une aspérité (15, 28) faisant saillie dans la zone de déplacement de l'actionneur (11), **en ce que** l'actionneur (11) présente un élément (14) de préférence piézoélectrique produisant une impulsion lors de son déplacement et **en ce que** l'équipement électronique de commande (16) peut être activé par l'impulsion produite par le déplacement de l'actionneur (11).

2. Cylindre de serrure comprenant un mécanisme de verrouillage selon la revendication 1, **caractérisé en ce que** l'actionneur (11) est conçu en forme de plaque et est fixé dans le boîtier (1) par son extrémité opposée au verrou (13, 29) et **en ce qu'**une extrémité libre de l'actionneur (11) est orientée vers le verrou (13, 29) dans sa position libérant le déplacement de l'âme (2, 32).

3. Cylindre de serrure comprenant un mécanisme de verrouillage selon la revendication 1 ou 2, **caractérisé en ce que** l'élément piézoélectrique (14) est conçu en forme de plaque et forme pour l'essentiel l'actionneur (11).

4. Cylindre de serrure comprenant un mécanisme de verrouillage selon au moins l'une des revendications précédentes, **caractérisé en ce que** l'équipement électronique de commande (16), dans le cas d'un blocage prévu de l'âme (2, 32) et en vue de la commande et de la déviation inversée de l'actionneur (11), est conçu pour libérer le déplacement du verrou (13, 29).

5. Cylindre de serrure comprenant un mécanisme de verrouillage selon au moins l'une des revendications précédentes, **caractérisé en ce que** la surface d'enveloppe du verrou (13, 29) est bombée ou ondulée.

6. Cylindre de serrure comprenant un mécanisme de verrouillage selon au moins l'une des revendications précédentes, **caractérisé en ce qu'**un élément de réglage (25) destiné à régler la position du verrou (13, 29) par rapport à l'actionneur (11) est présent.

7. Cylindre de serrure comprenant un mécanisme de verrouillage selon au moins l'une des revendications précédentes, **caractérisé en ce que** le ressort de blocage (12, 31) présente un élément de réglage (26, 30) destiné à régler la force de précontrainte du verrou (13, 29).

8. Cylindre de serrure comprenant un mécanisme de verrouillage selon au moins l'une des revendications précédentes, **caractérisé en ce qu'**au moins une garniture de friction (35) est prévue sur la surface d'enveloppe du verrou (13, 29) et/ou de l'actionneur (11) et/ou d'un guide du verrou (13, 29).

9. Cylindre de serrure comprenant un mécanisme de verrouillage selon au moins l'une des revendications précédentes, **caractérisé en ce que** le boîtier (1) comprend une poche (20) se raccordant à un perçage étagé (22) et **en ce que** le verrou (13, 29) est guidé dans le perçage étagé (22) et l'actionneur (11) est disposé dans la poche (20).
